# EUROPÄISCHE PATENTSCHRIFT

(11) **EP 0 034 797 B1**
(45) Veröffentlichungstag und Bekanntmachung des Hinweises auf die Patenterteilung: **22.05.1985**
(21) Anmeldenummer: 81101130.3
(22) Anmeldetag: 17.02.1981
(51) Int. Cl.: B65H 1/24, B65H 1/30

(54) **Vorrichtung zum Vereinzeln von Bogen aus Karton oder dgl.**
Device for separating cardboard sheets or the like
Dispositif pour séparer des feuilles de carton ou des objets analogues

(30) Priorität: 22.02.1980 DE 3006782
(43) Veröffentlichungstag der Anmeldung: 02.09.1981
(73) Patentinhaber: UNILEVER N.V., 3013 AL Rotterdam (NL)
(72) Erfinder: Fischer, Wilhelm, D-8961 Durach (DE)
(74) Vertreter: Hutzelmann, Gerhard

## Beschreibung

Die Erfindung bezieht sich auf eine Vorrichtung zum Vereinzeln von Bogen aus Karton od. dgl. aus einem relativ grossen Vorrat, der in den eigentlichen Vorrats-Stapel und einen Abnahme-Stapel unterteilt ist, wobei für den Vorrats-Stapel eine Fördervorrichtung vorgesehen ist, die eine Steuerung aufweist, welche beim Absinken des nachfolgenden Stapels unter eine Mindestanzahl die Fördervorrichtung einschaltet und wobei dem Abnahme-Stapel eine Vereinzelungseinrichtung zugeordnet ist.

Eine derartige Vorrichtung ist aus DE-A-2 321 771 bekannt; beim Absinken des Abnahme-Stapels unter eine Mindestanzahl von Bogen, wird die Fördervorrichtung eingeschaltet und bei Erreichen der vorgesehenen Höchstmenge abgeschaltet. Die Anzahl von Bogen im Abnahme-Stapel unterliegt also einer ständigen Schwankung, womit auch der Anpressdruck des jeweils untersten Bogens ständig unterschiedlich hoch ist. Dadurch ist die Abnahme der einzelnen Bogen äusserst störanfällig.

In der DE-C-264 330 ist auch schon vorgeschlagen worden, den Vorrat in zwei Stapel zu unterteilen, um den Anpressdruck der Bogen am Abnahme-Stapel verhältnismässig klein zu halten. Die Bogen des eigentlichen Vorrats-Stapels werden durch ein Belastungsgewicht gegen den letzten Bogen des Abnahme-Stapels gepresst und können - sobald dieser Stapel kleiner wird - untereinem Anschlag durchrutschen und in den Abnahme-Stapel fallen. Dabei muss der Anpressdruck verhältnismässig gross sein, da die Bogen eine erhebliche Reibung zu überwinden haben. Deshalb kann auch nur eine sehr kleine Anzahl von Bogen bevorratet werden.

Der Erfindung liegt die Aufgabe zugrunde, eine Vorrichtung der genannten Art zu schaffen, mit der es möglich ist, einen grossen Vorrat an Bogen bereitzuhalten und trotzdem den Anpressdruck der Bogen an der Vereinzelungseinrichtung konstant zu halten.

Diese Aufgabe wird erfindungsgemäss dadurch gelöst, dass vom Abnahme-Stapel ein Puffer-Stapel abgeteilt ist, dessen Anzahl für die Steuerung der Fördervorrichtung vorgesehen ist, und dass in allen drei hintereinanderliegenden Stapeln die Bogen auf einer ihrer Kanten stehen und der jeweils vorderste Bogen jedes Stapels mit seiner davon abgewandten oberen Kante an jeweils einer Anschlagleiste anliegt, wobei der Abnahme-Stapel und der an diesen anschliessende Puffer-Stapel auf einer gemeinsamen, als schiefe Ebene ausgebildeten Führungsschiene aufstehen, während der dritte, als eigentlicher Vorrats-Stapel dienende Bogenstapel auf der Fördervorrichtung aufsteht.

Sobald ein Bogen aus dem Abnahme-Stapel entnommen wird, rutscht selbsttätig ein neuer Bogen aus dem Puffer-Stapel nach, wodurch im Abnahme-Stapel immer eine konstante Anzahl von Bogen enthalten ist. Dadurch ist auch der Anlagedruck des ersten Bogens immer gleich.

Ohne Einfluss darauf kann aber im Vorrats-Stapel eine beliebig grosse Menge an Bogen bevorratet werden, die dann über die Fördervorrichtung in der gewünschten Anzahl dem Puffer-Stapel zugeführt wird.

Erfindungsgemäss ist es dabei besonders vorteilhaft, wenn die Fördervorrichtung als Kettenförderer ausgebildet und zum Puffer-Stapel hin geneigt angeordnet ist.

Dadurch erfolgt das Nachrutschen der Bogen in den Puffer-Stapel besonders leicht und störungsfrei. Die Kettenglieder des Kettenförderers verhindern dabei sehr wirksam das ungewollte Rutschen der Bogen.

In der Zeichnung ist ein Ausführungsbeispiel der Erfindung veranschaulicht. Dabei zeigen:
Fig. 1 eine schematische Seitenansicht einer Vereinzelungsvorrichtung mit Abnahme-Stapel, Puffer-Stapel und Vorrats-Stapel und
Fig. 2 eine schematische Draufsicht auf diese Vorrichtung.

Einer nicht weiter dargestellten Bearbeitungsvorrichtung werden Kartonbogen 1 einzeln und flachliegend auf einem Förderband 2 zugeführt. Die Bogen werden aus einem Abnahme-Stapel 3 durch an Hebelarmen 4 angebrachte Sauger 5 abgezogen. Die Kartonbogen des Abnahme-Stapels 3 stehen mit ihrer unteren Kante auf einer Führungsschiene 6, die gegen das Förderband 2 abwärts geneigt verläuft. Am Ende der Führungsschiene 6 ist ein Anschlag 7 für die untere Kante des ersten Bogens des Abnahme-Stapels angebracht. Für die obere Kante dieses ersten Bogens ist ein weiterer Anschlag 8 angeordnet, gegen den sich diese Kante abstützt. Anstelle dieses oberen Anschlages 8 oder zusätzlich zu diesem können auch seitliche Anschläge 18 vorgesehen sein (Fig. 2), insbesondere, um eine leichtere Anpassung an unterschiedliche Bogengrössen zu ermöglichen.

Auf der Führungsschiene 6 steht ausserdem ein Puffer-Stapel 9 aus Kartonbogen, der durch eine Anschlagleiste 10 am oberen Ende des ersten Bogens von den Bogen des Abnahme-Stapels 3 getrennt ist. Diese Anschlagleiste ragt nur geringfügig in die Fläche des ersten Bogens hinein, so dass der erste Bogen unter ihr durchrutscht, sobald ein Bogen des Abnahme-Stapels von der Vereinzelungseinrichtung (Hebelarm 4, Sauger 5) abgenommen wird.

Seitlich neben dem Puffer-Stapel 9 ist ein Initiator 11 (Fig. 2) angeordnet, der auf eine minimale und eine maximale Anzahl von Bogen im Puffer-Stapel anspricht. Er ist mit einer nicht dargestellten Steuereinrichtung verbunden, die einen ebenfalls nicht dargestellten Antrieb einer Fördervorrichtung 12 ein- bzw. ausschaltet. Die Fördervorrichtung 12 ist als Kettenförderer mit zwei Förderketten 13 ausgebildet. Auf diesen Förderketten 13, die beliebig lang sein können, stehen die Bogen eines Vorrats-Stapels 14 mit ihrer einen Kante auf. Der erste Bogen dieses Vorrats-Stapels 14 wird durch eine an seiner oberen Kante angreifende Anschlagschiene 15 gehalten.

Sobald der Initiator 11 beim Erreichen der Mindestanzahl von Bogen im Puffer-Stapel 9 die Fördervorrichtung 12 einschaltet, werden die unteren Kanten der Bogen des Vorrats-Stapels 14 gegen den Puffer-Stapel 9 hin transportiert; die Bogen werden jedoch gleichzeitig an ihrer oberen Kante durch die Anschlagschiene 15 gehalten. Sobald ein Bogen mit seiner unteren Kante auf die Führungsschiene 6 fällt, rutscht seine obere Kante unter der Anschlagschiene 15 durch und der Bogen fällt voll in den Puffer-Stapel. Dies erfolgt so lange, bis der Initiator nach Erreichen der maximal vorgesehenen Bogenzahl im Puffer-Stapel die Fördervorrichtung abschaltet.

Es ist auch denkbar, als Fördervorrichtung einen Stempel od. dgl. vorzusehen. Dann ist es aber notwendig, gleichzeitig an dem dem Puffer-Stapel zugekehrten Ende einen Anschlag anzuordnen, der ein unbeabsichtigtes Nachrutschen der Bogen des Vorrats-Stapels in den Puffer-Stapel verhindert.

## Patentansprüche

1. Vorrichtung zum Vereinzeln von Bogen aus Karton od. dgl. aus einem relativ grossen Vorrat, der in den eigentlichen Vorrats-Stapel (14) und einen Abnahme-Stapel (3) unterteilt ist, wobei für den Vorrats-Stapel (14) eine Fördervorrichtung (12) vorgesehen ist, die eine Steuerung aufweist, welche beim Absinken des nachfolgenden Stapels unter eine Mindestanzahl die Fördervorrichtung einschaltet und wobei dem Abnahme-Stapel (3) eine Vereinzelungseinrichtung zugeordnet ist, dadurch gekennzeichnet, dass vom Abnahme-Stapel ein Puffer-Stapel (9) abgeteilt ist, dessen Anzahl für die Steuerung der Fördervorrichtung vorgesehen ist, und dass in allen drei hintereinanderliegenden Stapeln (3, 9, 14) die Bogen auf einer ihrer Kanten stehen und der jeweils vorderste Bogen jedes Stapels mit seiner davon abgewandten oberen Kante an jeweils einer Anschlagleiste (8, 10, 15) anliegt, wobei der Abnahme-Stapel (3) und der an diesen anschliessende Puffer-Stapel (9) auf einer gemeinsamen, als schiefe Ebene ausgebildeten Führungsschiene (6) aufstehen, während der dritte, als eigentlicher Vorrats-Stapel (14) dienende Bogenstapel auf der Fördervorrichtung (12, 13) aufsteht.

2. Vorrichtung nach Anspruch 1, dadurch gekennzeichnet, dass die Fördervorrichtung (12) als Kettenförderer ausgebildet und zum Puffer-Stapel (9) hin geneigt angeordnet ist.

## Claims

1. A device for separating sheets made from board or a similar material from a relatively large stock of sheets which are divided up into the actual storage stock (14) and a removal stock (3), the storage stock (14) having a conveyor device (12) with control facilities that switch on the conveyor device when the contents of the subsequent stock fall below a certain minimum level and the removal stock (3) having a separating device, wherein a buffer stock (9), the number of sheets in which controls the regulation of the conveyor device, is divided off from the removal stock and wherein the sheets in all the three consecutive stocks (3, 9, 14) stand on one of their edges and the opposite top edge of the front sheet in each stock always engages a stop bar (8, 10, 15), the removal stock 13) and the subsequent buffer stock (9) being located on the same slanting guide (6) whilst the third stock of sheets, which serves as the actual storage stock (14), is positioned on the conveyor device (12, 13).

2. A device in accordance with claim 1, wherein the conveyor device (12) is designed as a chain conveyor and slopes towards the buffer stock (9).

## Revendications

1. Dispositif pour séparer des feuilles de carton ou analogues d'une réserve relativement grande, qui est divisée en une pile de réserve (14) proprement dite et une pile de distribution (3), présentant pour la pile de réserve (14) un dispositif transporteur (12) qui comporte une commande qui enclenche le dispositif transporteur lors d'une diminution de la pile suivante en dessous d'un nombre minimal, et la pile de distribution (3) étant associée à un mécanisme de séparation, caractérisé en ce que de la pile de distribution est séparée une pile-tampon (9) dont le nombre de feuilles est prévu pour la commande du dispositif transporteur et en ce que, dans les trois piles (3, 9, 14) placées l'une derrière l'autre, les feuilles sont disposées sur un de leurs bords et la feuille placée à chaque fois complètement en avant dans chaque pile s'appuie par son bord supérieur opposé contre une barre correspondant de butée (8, 10, 15) la pile de distribution (3) et la pile-tampon (9) venant à la suite étant placées sur une barre de guidage (6) commune agencée sous forme d'un plan incliné tandis que la troisième pile de feuilles servant de pile de réserve (14) proprement dite est placée sur le dispositif transporteur (12, 13).

2. Dispositif selon la revendication 1, caractérisé en ce que le dispositif transporteur (12) est agencé sous forme d'un transporteur à chaînes et est disposé avec inclinaison vers la pile-tampon (9).
